# EUROPÄISCHE PATENTSCHRIFT

(11) **EP 0 501 224 B1**
(45) Veröffentlichungstag und Bekanntmachung des Hinweises auf die Patenterteilung: **24.05.1995**
(21) Anmeldenummer: 92102301.6
(22) Anmeldetag: 12.02.1992
(51) Int. Cl.: H01Q 21/00, H01Q 21/06

(54) **Hohlleiterschlitzantenne**
Waveguide slot antenna
Antenne guide d'ondes à fente

(30) Priorität: 23.02.1991 DE 4105764
(43) Veröffentlichungstag der Anmeldung: 02.09.1992
(73) Patentinhaber: Alcatel SEL Aktiengesellschaft, D-70435 Stuttgart (DE); ALCATEL N.V., NL-1077 XX Amsterdam (NL)
(72) Erfinder: Schulz, Uwe, Dr.-Ing., W-7121 Erligheim (DE)
(74) Vertreter: Kugler, Hermann, Dipl.-Phys.

(56) Entgegenhaltungen:
- EP-A- 0 159 301
- GB-A- 997 773
- GB-A- 2 064 876
- 1979 INTERNATIONAL SYMPOSIUM DIGEST ANTENNAS AND PROPAGATION Bd. I, Juni 1979,SEATTLE,US Seiten 54 - 57; RULF ET AL.: 'ARRAYS OF BROADWALL SHUNT SLOTS IN RECTANGULAR WAVEGUIDES'

## Beschreibung

Eine Hohlleiterschlitzantenne besteht aus einer Vielzahl von Hohlleiterstrahlern, die nebeneinander auf einem Speisehohlleiter angeordnet sind. An den Wänden der Hohlleiterstrahler sind Längsschlitze zur Abstrahlung der Antennenkeule angebracht. Die HF-Energie wird über Koppelschlitze an einer Seite des Speisehohlleiters an die Hohlleiterstrahler ausgekoppelt.

Damit kein azimutaler Schielwinkel auftritt, müssen alle Hohlleiterstrahler gleichphasig gespeist werden. Dies erreicht man durch nichtresonante Dimensionierung des Speisehohlleiters.

Dazu wählt man die Abstände zwischen benachbarten Koppelschlitzen so, daß die Resonanzbedingung erfüllt ist.

Aufgrund der gemeinsamen, seriellen Speisung entsteht eine Phasendifferenz von Δφ = -180° zwischen benachbarten Hohlleiterstrahlern. Sie wird durch einen alternierenden Versatz der Schlitze zweier benachbarter Hohlleiterstrahler kompensiert (Collin/Zucker, "Antenna theory", Part I, Mc-Graw Hill, New York, 1969, Seiten 587 ff.).

Die resonante Dimensionierung ist schmalbandig.

Aufgabe der Erfindung ist es daher, eine Hohlleiterschlitzantenne anzugeben, die breitbandig ist und trotzdem keinen Schielwinkel in azimutaler Richtung aufweist. Diese Aufgabe wird gelöst durch die Merkmalskombination des Anspruchs 1.

Die erfindungsgemäße Hohlleiterschlitzantenne hat den Vorteil, daß sie mit Standard-Hohlleitern z.B. WR-90 genau und kostengünstig realisiert werden kann.

In den Unteransprüchen sind vorteilhafte Weiterbildungen und Ausgestaltungen der Erfindung enthalten.

Ein Ausführungsbeispiel der Erfindung wird anhand der Figuren 1 und 2 beschrieben und erläutert. Es zeigen:
- Fig. 1: einen Ausschnitt der Hohlleiterschlitzantenne, bei der jeweils eine Wand der Hohlleiterstrahler teilweise aufgeschnitten dargestellt ist,
- Fig. 2: eine Draufsicht eines Ausschnittes der Hohlleiterschlitzantenne.

In Fig. 1 ist ein Teil einer Hohlleiterschlitzantenne dargestellt. Mit 15 sind die einzelnen nichtresonant ausgeführten Hohlleiterstrahler der Antenne bezeichnet. Mit 10 ist ein rechteckiger Speisehohlleiter bezeichnet, dessen Breitseite Koppelschlitze 11 enthält, die die HF-Leistung in jeden Hohlleiterstrahler 15 auskoppeln.

Die Mitten der Koppelschlitze 11 des Speisehohlleiters 10 liegen in einem Abstand 12 voneinander entfernt. Ihre Lage auf der Breitseite des Speisehohlleiters 10 bestimmt einen Abstand 13 zwischen den Koppelschlitzen und der Mittellinie 14 der Breitseite des Speisehohlleiters, welcher vom Einkopplungsfaktor des verwendeten Hohlleiterstrahlers 15 abhängig ist.

Der Abstand 12 ist so gewählt, daß der Speisehohlleiter nichtresonant betrieben wird. Damit der Einfluß reflektierter Energie verhindert wird, setzt man einen Abschlußwiderstand 18 ein (in Fig. 2 gezeigt). Der Abschlußwiderstand 18 absorbiert den Energieanteil, der nicht in die Hohlleiterstrahler ausgekoppelt wird. Wegen des Abstandes 12 entsteht eine konstante Phasendifferenz zwischen den Signalen in benachbarten Hohlleiterstrahlern 15. Im Ausführungsbeispiel beträgt die Phasendifferenz zwischen den Signalen Δφ = -240°. Durch die Wahl dieses Wertes für die Phasendifferenz ist die Phase der Signale in jedem dritten Hohlleiterschlitzstrahler gleich.

Eine Kompensation dieser Phasendifferenz wird durch eine versetzte Anordnung der Schlitzreihen 16 auf der Breitseite der Hohlleiterstrahler 15 erreicht.

Das Koordinatensystem in Fig. 1 und Fig. 2 ist so gewählt, daß die x-Achse parallel zum Speisehohlleiter und die z-Achse parallel zu den Hohlleiterstrahlern verlaufen.

Fig. 2 zeigt eine Draufsicht eines Ausschnittes der Hohlleiterschlitzantenne. Auf einer Breitseite der Hohlleiterstrahler 15 sind bezüglich der Mittellinie versetzte Längsschlitze 16 angebracht. In dem Ausschnitt sind vier Hohlleiterstrahler dargestellt. Die Signale im ersten und im vierten Hohlleiterstrahler sind gleichphasig. Demnach wiederholt sich die Lage der Schlitze 16 im Hohlleiterstrahler nach jeweils drei Hohlleiterstrahlern 15.

Die Schlitze 16 sind auf jedem Hohlleiterstrahler in zwei Reihen angeordnet. Sie liegen in einem konstanten Abstand 17 in z-Richtung voneinander entfernt. Die Hohlleiterstrahler sind mit einem Abschlußwiderstand 18 zur Absorption der Restenergie versehen.

Die Lage der Schlitze in den Schlitzreihen benachbarter Hohlleiterstrahler ist, wie Fig. 2 zeigt, verschieden. Als Beispiel für die Bestimmung der Lage von drei Schlitzen in aufeinanderfolgenden Hohlleiterstrahlern nimmt man einen Hohlleiterstrahler 151 als Bezugsstrahler, mit einem auf seiner Breitseite angebrachten Schlitz 161 als Bezugsschlitz an. Die Hohlleiterstrahler 152 und 153 stellen den ersten und den zweiten Nachbarstrahler des Bezugsstrahlers 151 mit den jeweiligen Schlitzen 162 und 163 dar.

Weiterhin stelle man sich vor, daß die Lage der Schlitze in x- und z-Richtung zunächst bei den drei Hohlleiterstrahlern gleich ist.

Durch eine zweidimensionale Verschiebung der Lage der Nachbarschlitze 162 und 163 (in x- und in z-Richtung) erreicht man, daß die von diesen Schlitzen abgestrahlten Signale bei vorgegebener Wellenlänge die gleiche Phase wie das vom Bezugsschlitz 161 abgestrahlte Signal aufweisen.

Die Phasendifferenz von Δφ = -240° zwischen erstem Nachbarschlitz 162 und Bezugsschlitz 161 bzw. von Δφ = +240° zwischen zweitem Nachbarschlitz 163 und Bezugschlitz 161 wird in zwei Schritten kompensiert.

Durch Spiegelung der Anfangslage der Nachbarschlitze 162 bzw. 163 bezüglich der Mittellinie des jeweiligen Nachbarstrahlers 152 bzw. 153 (Verschiebung in x-Richtung), erreicht man eine Drehung der Phase des abgestrahlten Signals um 180°.

Die Phasendifferenz zwischen erstem Nachbarschlitz 162 und Bezugschlitz 161 beträgt somit Δφ = -60°. Zwischen zweitem Nachbarschlitz 163 und Bezugsschlitz 161 hat sie einen Wert von Δφ = +60°. Durch Verschiebung der Lage des ersten Nachbarschlitzes 162 um einen Abstand 20 in negativer z-Richtung (in Richtung zum Speisehohlleiter 10) wird die Phase des abgestrahlten Signals um +60° gedreht, womit das Signal die gleiche Phase aufweist wie das Signal, das vom Bezugsschlitz 161 abgestrahlt wird. Durch eine entsprechende Verschiebung der Lage des zweiten Nachbarschlitzes 163 um den betragsmäßig gleichen Abstand 20 in positiver z-Richtung, wird die Phase des vom zweiten Nachbarschlitz 163 abgestrahlten Signals zusätzlich um -60° gedreht, womit ebenso ein zum Bezugsschlitzsignal 161 gleichphasiges Signal erreicht wird.

Der Abstand 20, um den die Nachbarschlitze in z-Richtung verschoben werden, beträgt ein Drittel des Abstandes 17 zwischen zwei aufeinanderfolgenden Schlitzen eines Strahlers, unabhängig von der Größe des Abstandes 17. Auf die genaue Ausführung der vollständigen Dimensionierung der Hohlleiterschlitzantenne wird hier nicht eingegangen, da sie sich aus dem oben erläuterten Zusammenhang herleiten läßt. Die genauen Maße der beschriebenen Abstände ergeben sich aus der Tatsache, daß Standardhohlleiter als Speisehohlleiter und Hohlleiterstrahler für den Betrieb im X-Band verwendet werden.

## Patentansprüche

1. Hohlleiterschlitzantenne bestehend aus einem nichtresonant ausgelegten Speisehohlleiter (10) mit rechteckigem Querschnitt, an dessen Breitseite über Koppelschlitze (11) angekoppelte, nichtresonant ausgelegte Hohlleiterstrahler (15) mit jeweils zwei Schlitzreihen (16) angeordnet sind, wobei die Schlitzreihen (16) auf einer Breitseite des Hohlleiterstrahlers (15) in jeweils gleicher Entfernung von der Mittellinie angeordnet sind und die beiden Schlitzreihen in Richtung des Speisehohlleiters (10) gegeneinander versetzt sind, bei der der im Speisehohlleiter (10) vorhandene Phasenunterschied in den Hohlleiterstrahlern dadurch kompensiert ist, daß, bezogen auf den 1., 4., 7., ... Hohlleiterstrahler (151), die Schlitzreihen des 2., 5., 8., ... Hohlleiterstrahlers (152) gespiegelt an der Mittellinie und um einen Abstand (20) in Richtung des Speisehohlleiters versetzt und die Schlitzreihen des 3., 6., 9., ... Hohlleiterstrahlers (153) ebenfalls gespiegelt, jedoch um den gleichen Abstand (20) in der entgegengesetzten Richtung versetzt angeordnet sind.

2. Hohlleiterschlitzantenne nach Anspruch 1, dadurch gekennzeichnet, daß der Abstand (12) der Koppelschlitze (11) im Speisehohlleiter so gewählt ist, daß die Phasenverschiebung zwischen benachbarten Hohlleiterstrahlern Δφ = -240° beträgt und daß der Versetzungsabstand (20) in beiden Richtungen jeweils ein Drittel des Abstandes (17) der Schlitze eines Holleiterstrahlers beträgt.

3. Hohlleiterschlitzantenne nach Anspruch 1 oder 2, gekennzeichnet durch Standardhohlleiter als Speisehohlleiter (10) und/oder Hohlleiterstrahler (15).

## Claims

1. A slotted waveguide array comprising a nonresonant feed waveguide (10) of rectangular cross section, at the broadwall of which are arranged nonresonant waveguide radiators (15) coupled to the feed waveguide (10) via coupling slots (11) and each having two rows of slots (16) in its broadwall which are spaced the same distance from the centerline and are offset in the direction of the feed waveguide (10), wherein the phase difference existing in the feed waveguide (10) is compensated for in the waveguide radiators by arranging the slot rows such that, with respect to the 1st, 4th, 7th, ... waveguide radiators (151), the slot rows of the 2nd, 5th, 8th, ... waveguide radiators (152) are reflected through the respective centerlines and are offset by a distance (20) in the direction of the feed waveguide, and that the slot rows of the 3rd, 6th, 9th, ... waveguide radiators (153) are also reflected but are offset by the same distance (20) in the opposite direction.

2. A slotted waveguide array as claimed in claim 1, characterized in that the spacing (12) of the coupling slots (11) in the feed waveguide is selected so that the phase difference between adjacent waveguide radiators is Δφ = -240°, and that the offset distance (20) in both directions is one-third of the spacing (17) of the slots of a waveguide radiator.

3. A slotted waveguide array as claimed in claim 1 or 2, characterized in that the feed waveguide (10) and/or the waveguide radiators (15) are standard waveguides.

## Revendications

1. Antennes à fentes sur guides d'ondes constituée d'un guide d'ondes d'entrée (10) conçu non résonnant, à section rectangulaire, sur le grand côté duquel sont disposés des éléments rayonnants sur guide d'ondes (15), couplés par l'intermédiaire de fentes de couplage (11), conçus non résonnants, avec, chacun, deux rangées de fentes (16), les rangées de fentes (16) prévues sur un grand côté de l'élément rayonnant (15) étant, chacune, disposées à égale distance de la médiane et les deux rangées de fentes étant décalées l'une par rapport à l'autre selon la direction du guide d'ondes d'entrée (10), antenne dans le cas de laquelle la différence de phase existant dans les éléments rayonnants prévus dans le guide d'ondes d'entrée (10) est compensée par le moyen que les rangées de fentes du 2ème, 5ème, 8ème, ... éléments rayonnants (152) sont symétriques du 1er, 4ème, 7ème, ... éléments rayonnants (151) par rapport à la médiane et sont décalées d'une distance (20) selon la direction du guide d'ondes d'entrée et que les rangées de fentes du 3ème, 6ème, 9ème, ... éléments rayonnants (153) sont également symétriques, mais décalées de la même distance (20) dans la direction opposée.

2. Antenne à fentes sur guides d'ondes selon la revendication 1, caractérisée par le fait que la distance (12) de la fente de couplage (11) sur le guide d'ondes d'entrée est choisie de façon que le décalage de phase entre des éléments rayonnants voisins vaille Δφ = -240° et que la distance de décalage (20) dans chacune des deux directions vaille un tiers de la distance (17) des fentes d'un élément rayonnant.

3. Antenne à fentes sur guides d'ondes selon la revendication 1 ou 2, caractérisée par un guide d'ondes standard comme guide d'ondes d'entrée (10) et/ou par des éléments rayonnants (15) sur guide d'ondes.
